# EUROPÄISCHE PATENTSCHRIFT

(11) **EP 0 222 275 B1**
(45) Veröffentlichungstag und Bekanntmachung des Hinweises auf die Patenterteilung: **10.01.1990**
(21) Anmeldenummer: 86115113.2
(22) Anmeldetag: 31.10.1986
(51) Int. Cl.: G07B 17/00, B41J 7/48

(54) **Frankiermaschine**
Postage meter
Machine à affranchir

(30) Priorität: 12.11.1985 CH 4841/85
(43) Veröffentlichungstag der Anmeldung: 20.05.1987
(73) Patentinhaber: FRAMA AG, CH-3438 Lauperswil (CH)
(72) Erfinder: Haug, Werner, CH-3550 Langnau (CH)
(74) Vertreter: Quehl, Horst Max, Dipl.-Ing.

(56) Entgegenhaltungen:
- EP-A- 0 105 424
- CH-A- 551 054

## Beschreibung

Die Erfindung betrifft eine Frankiermaschine gemäss dem Oberbegriff des Patentanspruchs 1.

Eine Frankiermaschine der betreffenden Art ist bekannt durch die US-PS 4 520 725. Die Einstellung eines bestimmten Frankierwertes erfolgt durch elektromagnetisch angetriebene Verstellstössel, die durch eine dem einzustellenden Zahlenwert entsprechende Anzahl von Hin- und Herbewegungen eine Zahnstange vorwärts in Richtung zu dem Frankierkopf schieben, so dass sich das jeweilige Wertzeichen-Typenrad des Frankierkopfes auf diesen Zahlenwert einstellt. Für jede Zahnstange ist eine Rastklinke vorgesehen, die nach jeder Verschiebebewegung der Zahnstange hinter einem der Zähne ihrer Antriebsverzahnung einrastet und sie somit entgegen der Zugkraft einer Rückholfeder in der eingestellten Position hält. An den Rastklinken angeordnete Sensoren melden jede Bewegung einer Rastklinke über einen Zahn der Antriebsverzahnung hinweg in eine nächste Zahnlücke hinein an das elektronische Anzeigeregister. Weiterhin sind Sperrklinken vorgesehen, die während des Frankierens in eine zusätzliche Sperrverzahnung der Zahnstange eingreifen und somit die Einstellposition der Typenräder sichern.

Bei dem in der genannten US-Patentschrift beschriebenen Ausführungsbeispiel kann es aufgrund einer Hemmung der Schiebebewegung einer Zahnstange, die missbräuchlich oder durch Fertigungsungenauigkeiten verursacht ist, vorkommen, dass die Rückholfeder die Zahnstange nicht in ihre Ausgangslage, bzw. Nullwertposition zurückbewegt, wenn ein neuer Frankierwert eingestellt werden soll, so dass sich der neu eingestellte Wert zu einem Restwert hinzuaddiert, der nicht in das Register für verbrauchte Wertmengen eingeht. Bleibt die Zahnstange in einer Zwischenposition hängen, so bleibt die zugehörige Rastklinke auf der Spitze eines Zahnes der Antriebsverzahnung stehen und der Sensor meldet den Nullwert der Wertmengenzählung an das Register. Wird der Antrieb der Frankiermaschine bei einer solchen Zwischenposition der Zahnstange zum Frankieren eingeschaltet, so ergibt sich auch eine Beschädigung der Sperrklinkenmechanik, da deren Nockenantrieb die Sperrklinken nicht in eine Verzahnungslücke der Sperrverzahnung hineinbewegen kann.

Der Erfindung liegt die Aufgabe zugrunde, die Zuverlässigkeit einer Frankiermaschine der genannten Art zu erhöhen, so dass die beschriebenen Fehlermöglichkeiten sicher verhindert werden. Die erfindungsgemässe Lösung dieser Aufgabe erfolgt aufgrung der Merkmale des kennzeichnenden Teils des Patentanspruchs 1. Die abhängigen Ansprüche betreffen vorteilhafte Ausgestaltungen der Erfingung.

Im folgenden wird die Erfindung anhand eines in den Zeichnungen dargestellten Ausführungsbeispieles näher erläutert. Es Zeigt:
Fig.1 eine schematische Teildarstellung einer Frankiermaschine im Schnitt entlang der Maschinenhauptwelle,
Fig.2,3 zwei der Zahnstangen für die Einstellung der Wertzeichentypenräder,
Fig.4 eine Stirnansicht des den Frankierkopf tragenden Endes der Maschinenhauptwelle mit den in ihr geführten Zahnstangen,
Fig.5 einen Querschnitt durch die Maschinenhauptwelle im Bereich zwischen dem Frankierkopf und der Gehäusezwischenwand,
Fig.6 einen Querschnitt durch die Maschinenhauptwelle entlang der Linie VI-VI der Fig.1 mit einer Ansicht des Rastklinkenpaares,
Fig.7 eine schematische Ansicht senkrecht auf die Maschinenhauptwelle im Bereich der Verstellstössel, mit einem Mechanismus zur Freigabe der Rastklinken,
Fig.8 eine Ansicht der Sperrklinkenmechanik mit einem Schnitt durch die Maschinenhauptwelle entlang der Linie IIX-IIX der Fig.1 und
Fig.9 eine separate Darstellung der Sperrklinkenmechanik mit anderem Abbildungsmassstab.

Da der grundsätzliche Aufbau einer Frankiermaschine z.B. durch zahlreiche von der Anmelderin verkaufte Maschinen dem Fachmann bekannt ist, beschränken sich die zeichnerischen Darstellungen im wesentlichen auf die für das Verständnis der Erfindung erforderlichen Teile einer erfindungsgemässen Maschine.

Die Darstellung der Fig.1, die der Fig.5 der genannten US-PS 4 520 725 entspricht, zeigt einen am Ende der Maschinenhauptwelle 1 befestigten, durch Strichlinien angedeuteten Frankierkopf 2, in welchem für jedes nichtdargestellte Wertzeichentypenrad ein mit diesem festverbundenes Antriebsritzel 3 gelagert ist, die gemäss der Erfindung funktions- und fälschungssicher durch jeweils eine Zahnstange 4 verstellbar sind. Die Zahnstangen 4 werden durch elektromagnetisch angetriebene Verstellstössel 5,6 entgegen der Zugkraft einer Schraubenfeder 7 verschoben und sind hierfür in Nuten 8 geführt, die sich entsprechend den Darstellungen der Fig. 5 und 6 durch die Maschinenhauptwelle 1 erstrecken. In der in Fig.1 gezeigten Nullposition bzw. Ausgangsposition der Verstellbewegung ziehen die in ein Loch 9 am Kopfteil 10 eingehängten Federn 7 diesen Kopfteil 10 der jeweiligen Zahnstange gegen die Stirnfläche 11 der Maschinenhauptwelle 1, wofür diese Federn in ausreichenden Abstand von dieser Stirnfläche mit ihrem anderen Ende an der Maschinenhauptwelle 1 befestigt sind. Fig.4 zeigt die Kopfteile 10 von vier Zahnstangen 4 in Ansicht auf die Stirnfläche 11 der Maschinenhauptwelle 1.

Die Maschinenhauptwelle 1 ist durch zwei Lager 12, 13 gelagert, die in zwei vertikal verlaufenden Innenwänden 14,15 des Maschinengehäuses gehalten sind. An der in Fig.7 gezeigten Innenwand 15 sind die Verstellstössel 5,6 mit ihrer Antriebsmechanik und den Elektromagneten 16,17 gehalten, während die das Wellenhauptlager 12 tragende Gehäuseinnenwand 14 die Schwenkachse 18 (Fig.9) von zwei Sperrklinken 19,20, die Schwenkachse 21 eines Auslösehebels 22 für die Sperrklinken 19,20 sowie eines Sperrhebels 23, eine Lagerachse 24 von Zahnrädern 25 des Antriebssystems der Maschinenhauptwelle 1 und zwei Elektromagnete 26,27 für die Schwenkbewegung des Auslösehebels 22 und des Sperrhebels 23 trägt.

Wie die in Fig.2 und 3 gezeigten Darstellungen von zwei Zahnstangen 4,4' zeigen, hat jede Zahnstange neben der mit einem der Ritzel 3 in Eingriff stehenden Eingriffsverzahnung 28- eine Antriebsverzahnung 29 mit sägezahnförmigen Zähnen 30 und eine Sperrverzahnung 31 mit einer sogenannten Burgverzahnung.

Die Einstellung einer bestimmten Wertmenge an den Wertzeichentypenrädern des Frankierkopfes 2 erfolgt durch stufenweises Verschieben der betreffenden Zahnstangen 4,4' um jeweils einen Zahn 30 durch die pickende und stossende Bewegung der Verstellstössel 5,6, wie in der genannten US-PS 4 520 725 näher beschrieben ist. In Fig.7 sind nur die die Stossbewegung bewirkenden Elektromagnete 16,17 dargestellt, während die Elektromagnete für die Kipp- bzw. Eingriffsbewegung der Verstellstössei 5,6 unterhalb der Elektromagnete angeordnet sind. Gemäss einer bevorzugten Ausführungsform der Erfindung ist ein Paar 5,6 der Verstellstössel durch einen Bügel 32 gelenkig verbunden, indem an seinen Enden vorgesehene Bohrungen jeweils den Stift 33,34 umschliessen, der den Anker 35,36 des Elektromagneten 16,17 mit dem Verstellstössel 5,6 gelenkig verbindet. Der Bügel 32 behindert somit nicht die separate Stellbewegung der Verstellstössei 5,6. Erhalten jedoch beide Elektromagnete 16,17 gleichzeitig Strom aufgrund der Steuerung durch eine Steuereinheit der Frankiermaschine, so bewegt sich der Bügel 32 in Richtung der Maschinenhauptwelle 1 und drückt dabei einen in seiner Mitte befestigten Bolzen 37 in den durch Strichlinien angedeuteten v-förmigen Spalt zwischen den kürzeren Schenkeln 38,39 von zwei sich scherenartig an ihrem Gelenkbolzen 40 kreuzenden Spreizschenkein 41,42, so dass sich diese entgegen der Kraft einer sie verbindenden Feder 43 aufspreizen, um die für jede Zahnstange 4,4' vorgesehenen Rastklinken 44,45 ausser Eingriff mit der Antriebsverzahnung 29 zu spreizen. Diese Rastklinken 44,44', 45,45' sind entgegen der Zugkraft einer sie in Eingriff bewegenden Feder 46 um Achszapfen 47,48 schwenkbar, die an dem von der Maschinenhauptwelle 1 getragenen Steuerrad 49 befestigt sind, so dass sie sich mit der Maschinenhauptwelle 1 drehen. Bei der separaten Stellbewegung eines der Verstellstössel 5,6 dreht sich der Bügel 32 um den Stift 33 oder 34 des Stillstehenden Verstellstössels und der Bolzen 37 wird nur um die Hälfte seines maximal möglichen Weges zwischen die kürzeren Schenkel 38,39 hineinbewegt, ohne dabei auf sie eine Kraft auszuüben. In seiner Ausgangsstellung ist folglich der Bolzen 37 in entsprechendem Abstand von den Schenkeln 38,39 angeordnet, so dass nur bei gleichzeitiger Aktivierung der beiden Elektromagnete 16,17 eine Aufspreizung der Spreizschenkel erfolgen kann.

Durch das Steuerrad 49 wird die Einstellposition der Hauptwelle 1 gesichert, so dass die Zahnstangen mit ihrer Antriebsverzahnung 29 sich genau unter den Verstellstösseln 5,6 befinden. Hierfür drückt eine am Ende eines Hebels 50 gelagerte Rolle 51 in eine Einbuchtung 52 am Umfang des Steuerrades 49 (Fig. 8). Weiterhin greift in der Einstellposition der Sperrhebel 23 mit seinem Hakenteil 53 in eine Vertiefung 54 des Steuerrades 49 ein, so dass eine Drehung der Maschinenhauptwelle 1 bzw. ein Frankieren erst möglich wird, nachdem ein Elek- _{"}tromagnet 27 den Sperrhebel 23 aus seiner Sperrposition zurückgeschwenkt hat. Sobald die Vertiefung 54 durch die Drehung der Maschinenhauptwelle den Hakenteil 53 passiert hat, wird der eingestellte Frankierwert in dem Verbrauchsspeicher der Frankiermaschine zuaddiert. Eine Rückwärtsdrehung der Maschinenhauptwelle wird durch die der Vertiefung 54 folgende Abstufung 90 der Bahn 91 des Steuerrades 49 verhindert, auf der der Hakenteil 53 während der Drehung der Maschinenhauptwelle 1 gleitet. Eine weitere hakenförmige Abstufung 92 der Bahn 91, über die der Hakenteil 53 des Sperrhebels 23 gleitet, verhindert, dass der Frankierkopf 2 in Abdruckposition seiner Wertzeichentypenräder von Hand zum mehrfachen Abdrucken hin und her gedreht werden kann. Weiterhin sind am Umfang des Steuerrades 49 eine Antriebsverzahnung 55 und eine Steuerbahn 56 vorgesehen. Auf der Steuerbahn 56 rollt eine Steuerrolle 57 ab, die die Andruckbewegung einer Andruckwalze steuert, die einen zu frankierenden Brief gegen das Klischee mit den Typenrädern drückt.

In der dem Frankierkopf 2 zugekehrten Stirnfläche 58 des z.B. aus Kunststoff massiv gefertigten Steuerrades 49 verläuft eine Steuernut 59, die während der Drehung der Maschinenhauptwelle 1 den Eingriff der Sperrklinken 18,19 in einer Lücke 60 der Sperrverzahnung 31 der Zahnstangen 4,4' sichert, indem sie an den Sperrklinken 18,19 vorgesehene Steuerbolzen 61,62 führt. In der der Einstellposition der Maschinenhauptwelle 1 entsprechenden Drehposition des Steuerrades 49 hat die Steuernut 59 im Bereich der Steuerbolzen 61,62 jeeine radial nach aussen gerichtete Erweiterung 63,64, die in Umfangsrichtung stetig in die sonst kreisförmige Steuernut 59 auslaufen. Diese Erweiterungen 63,64 ermöglichen das Oeffnen der zangenartig die Maschinenhauptwelle 1 umfassenden Sperrklinken, so dass sie zum Einstellen der Typenräder die Zahnstangen 4,4' freigeben. Das Oeffnen der Sperrklinken 18,19 erfolgt entgegen der Kraft einer Zugfeder 65 mittels eines Elektromagneten 26.

Ein Beispiel für eine geeignete Hebelmechanik zum Sperren und Freigeben der Zahnstangen 4,4' durch die Schwenkbewegung der Sperrklinken 18,19 um ihre Schwenkachse 18 ist in Fig.9 dargestellt. Hierbei sind die äusseren Enden der Sperrklinken 19,20 über je ein Gelenk 66,67 und je einen Arm 68,69 mit einem Ende 70 eines vierarmigen Auslösehebels 22 verbunden. Die Schwenkbewegung des Hebelendes 70 aufgrund der Schwenkbewegung des Auslösehebels 22 in Richtung zu den Sperrklinken 19,20, ausgelöst durch die Stromzufuhr zu dem Elektromagneten 26, spreizt somit die Sperrklinken 19, 20 auseinander, und die der Kraft des Elektromagneten entgegenwirkende Zugfeder 65 am Hebelarm 71 bewirkt ein erneutes Schliessen der Sperrklinken 19,20 in Eingriff mit einer Lücke 60 der Sperrverzahnung 31. Der Hebelarm 72, an dem der Elektromagnet 26 wirkt, ist an seinem Ende mit einer Platte 73 versehen, die einen Klappanker bildet. Ausserdem greift ein Zugankerschaft 74 des Elektromagneten 26 durch eine Oeffnung 75 der Klappankerplatte 73 und hinterfasst diese, so dass der Elektromagnet 26 sowohl mit einem Zuganker 74 als auch einem Klappanker wirkt und folglich eine hohe Haltekraft im Verhältnis zur aufzuwendenden elektrischen Spannung vorhanden ist. Anstatt 42 Volt bei Verwendung eines Zugankermagneten sind nur noch 9 Volt erforderlich, so dass der Energieaufwand zum Halten der Sperrklinken in gespreizter Position entgegen der Kraft der Feder 65 vorteilhaft gering ist. Vorzugsweise umschliesst die Wicklung 76 des Elektromagneten 26 auf ungefähr der Hälfte ihrer Länge einen Eisenkern 77, so dass der Zuganker 74 gegen diesen Eisenkern 77 gezogen wird. Ausserdem hat der Elektromagnet 26 einen magnetisch wirkenden Eisenmantel 78, an dessen Stirnseite 79 die Klappankerplatte 73 zur Anlage gelangt.

Ein Eingriff der Sperrklinken 19,20 durch die Zugkraft der Feder 65, bzw. ein Schliessen der Sperrklinken 19,20 bis zu einer maximalen Schwenkbewegung des Auslösehebels 22, ist nur möglich, wenn die Zahnstangen für die Einstellung der Wertzeichentypenräder um eine volle Teilungsdistanz der Antriebsverzahnung 29 und entsprechend auch der Sperrverzahnung 31 weiterbewegt worden sind oder sich exakt in der in Fig.1 gezeigten Nullstellung befinden. Gemäss der vorliegenden Erfindung wird die Bewegung der Sperrklinken durch einen Sensor 80 (Fig. 8) an die Steuereinheit der Frankiermaschine signalisiert, so dass ein Frankieren bei ungenauer Stellposition der Zahnstangen 4,4' verhindert wird. In einer ungenauen Stellposition würden eine oder mehrere Rastklinken 44, 44',45,45' auf der Spitze eines der Zähne 30 der Antriebsverzahnung 29 aufsitzen, d.h. sich in einer nach aussen geschwenkten Position (Fig.6) befinden, so dass deren zugehörigen Sensoren 81,82 dem Zählwerk der Frankiermaschine eine Nullwertposition der Zahnstange bzw. des zugehörigen Wertzeichentypenrades signalisieren, denn in der tatsächlichen Nullwertposition sitzen die Rastklinken 44,44',45,45' ebenfalls in einer nach aussen geschwenkten Position auf dem zahnlosen Teil 83 der Zahnstange 4,4' auf, wie in Fig.1 gezeigt ist. Die Sensoren 81,82 können folglich nicht zwischen einer Fehlposition und einer Nullwertposition der Zahnstangen 4,4' bzw. der Rastklinken unterscheiden. Dies ist jedoch mittels des genannten Sensors 80 möglich, der signalisiert, ob die Zahnstange 4,4' sich in einer richtigen Position befindet.

Im dargestellten Ausführungsbeispiel der Erfindung wird der Sensor 80 (Fig.8) durch einen Signalarm 84 des Auslösehebels 22 betätigt, indem sich dessen Ende 85 in den Schaltbereich des z.B. als Fotozelle ausgeführten Sensors 80 hineinbewegt, wenn die Sperrklinken 19,20 nach aussen schwenken.

Vorzugsweise wird durch den Sensor 80 die vollständige Ausführung jeder einzelnen stufenweisen Stellbewegung gemeinsam mit den Sensoren 81,82 für die Rastklinken an die Steuereinheit der Frankiermaschine signalisiert, bzw. bestätigt, so dass die Sperrklinken 19,20 sich zusammen mit jeder Stellbewegung der Verstellstössel 5,6 öffnen und schliessen, in dem der Elektromagnet 26 mit gleicher Impulsfolge Strom erhält, wie die Elektromagnete 16;17 für die Einstellung einer Ziffer eines Wertzeichentypenrades. Für die Einstellung der Ziffer "3" erhalten der betreffende Elektromagnet 16 oder 17 und der Elektromagnet 26 folglich nacheinander drei Stromimpulse. Neben der Bestätigung der Stellbewegung der Zahnstangen 4,4' durch die Eingriffsbewegung der Sperrklinken 19,20 in eine Lücke 60 der Sperrverzahnung 31 erfolgt durch den jeweiligen Eingriff der Sperrklinken 19,20 auch eine Sicherung der durch einen Verstellstössel 5,6 ausgeführten Zahnstangenverstellung, so dass die Zahnstangen 4,4' auch dann nicht durch ihre zugehörige Rückholfeder 7 in die Nullposition zurückgezogen werden können, wenn die ihr zugeordneten Rastklinken 44,44',45,45' durch eine starke Erschütterung der Frankiermaschine aus ihrer Rastposition in der Antriebsverzahnung 29 herausspringen. Schliesslich wird durch die Sperrklinken 19,20 auch verhindert, dass sich die Typenräder bzw. die Zahnstangen durch Manipulation am Frankierkopf 2 von aussen verstellen lassen.

Zur Vereinfachung der Herstellung sind der Auslösehebel 22 für die Sperrklinken 19,20 und der in die Vertiefung 54 am Umfang des Steuerrades 49 eingreifende Sperrhebel 23 durch das gleiche Werkzeug als Blechteile ausgestanzt, so dass der Auslösehebel 22 den Sperrhebel 23 in der Darstellung der Fig.8 vollständig überdeckt. Ebenso überdecken sich in Fig.8 die Elektromagnete 26,27 und die an diesen Hebeln 22,23 angreifenden Zugfedem 65. Der Sperrhebel 23 ist gegenüber dem Auslösehebel 22 durch Wegschnitt des Hebelendes 70 entlang der Strichlinie 86 verändert, da dieses seine Bewegung behindern würde. Weiterhin überdecken der Auslösehebel 22 und der Sperrhebel 23 teilweise den die Rolle 51 tragenden Hebel 50, der durch die stärker ausgeführte Feder 87 um die gemeinsame Schwenkachse 21 gegen das Steuerrad 49 gedrückt wird.

## Patentansprüche

1. Frankiermaschine mit einem am Ende einer Maschinenhauptwelle (1) befestigten Frankierkopf (2), in dem Wertzeichentypenräder (3) verstellbar gelagert sind, die mit einer Eingriffsverzahnung (28) von in der Maschinenhauptwelle (1) geführten Zahnstangen (4,4') in Antriebsverbindung stehen, welche zusätzlich zu der Eingriffsverzahnung (28) eine Antriebsverzahnung (29) und eine Sperrverzahnung (31) aufweisen, wobei jeweils ein Verstellstössel (5,6) durch mindestens einen Elektromagneten (16,17) in Eingriff mit der Antriebsverzahnung (29) einer Zahnstange (4,4') bewegbar ist, an der Antriebsverzahnung (29) jeder Zahnstange (4,4') eine die Rückwärtsbewegung der Zahnstange verhindernde Rastklinke (44,44',45,45') und an der Sperrverzahnung (31) der Zahnstange (4,4') mindestens eine die Verstellposition zusätzlich sichernde Sperrklinke (19,20) vorhanden sind, dadurch gekennzeichnet, dass die Sperrklinke(n) (19,20) in der Einstellposition der Maschinenhauptwelle (1) in und ausser Eingriff mit der Sperrverzahnung (31) bewegbar ist (sind), wobei ein Sensor (80) die Position der Sperrklinke(n) (19,20) an eine Steuereinheit der Frankiermaschine signalisiert.

2. Frankiermaschine nach Anspruch 1, dadurch gekennzeichnet, dass die Maschine ein die Maschinenhauptwelle (1) umgreifendes Sperrklinkenpaar (19,20) aufweist, das während der Frankierbewegung der Maschinenhauptwelle durch ein Steuerrad (49) in Eingriff mit der Sperrverzahnung (31) gehalten ist und dass die Sperrklinken (19,20) in der Einstellposition der Maschinenhauptwelle (1) durch einen Elektromagneten (26) entgegen der Kraft einer Feder (65) verschwenkbar sind.

3. Frankiermaschine nach Anspruch 2, dadurch gekennzeichnet, dass die Sperrklinken (19,20) durch je einen Arm (68, 69) mit einem mehrarmigen Auslösehebel (22) gelenkig verbunden sind, wobei an einem Hebelarm (72) des Auslösehebels (22) ein Zuganker (74) des Elektromagneten (26) befestigt ist.

4. Frankiermaschine nach Anspruch 3, dadurch gekennzeichnet, dass der Zuganker (74) des Elektromagneten (26) mit einer an dem Hebelarm (72) des Auslösehebels (22) vorgesehenen Klappankerplatte (73) verbunden ist.

5. Frankiermaschine nach Anspruch 3 oder 4, dadurch gekennzeichnet, dass der Auslösehebel (22) einen Signalarm (84) aufweist, in dessen Schwenkbereich ein Positionssensor (80) vorgesehen ist.

6. Frankiermaschine nach einem der Ansprüche 1 bis 5, dadurch gekennzeichnet, dass die Bewegung der mindestens einen Sperrklinke (19,20) synchron mit der Bewegung der Verstellstössel (5,6) gesteuert ist.

7. Frankiermaschine nach einem der Ansprüche 1 bis 6, dadurch gekennzeichnet, dass der Senor (80) für die Bewegung der mindestens einen Sperrklinke (19,20) die Nullposition der Zahnstangen (4,4') an eine Steuereinheit der Frankiermaschine signalisiert, nachdem alle Rastklinken (44,44', 45, 45') durch eine Freigabemechanik (41,42,32,16,17) ausser Eingriff mit der Antriebsverzahnung (29) bewegt worden sind.

8. Frankiermaschine nach Anspruch 1 oder 7, gekennzeichnet durch eine Freigabemechanik für die Bewegung aller Rastklinken (44,44', 45,45') ausser Eingriff mit der Antriebsverzahnung, die einen zwei der Verstellstössel (5,6) gelenkig verbindenden Bügelkörper (32) aufweist, so dass dieser durch gleichzeitige Stromzufuhr zu den Elektromagneten (16, 17) dieser Verstellstössel (5,6) in Eingriff mit Spreizelementen (41,42) bewegbar ist, die zwischen den Rastklinken angeordnet sind.

9. Frankiermaschine nach Anspruch 8, dadurch gekennzeichnet, dass die Spreizelemente durch zwei Spreizschenkel (41, 42) gebildet sind, die um einen an der Maschinenhauptwelle (1) befestigten Gelenkbolzen (40) scherenartig schwenkbar gelagert sind, wobei ein an dem Bügelkörper (32) befestigtes Spreizorgan (37) zwischen ein Schenkelpaar (38,39) der Spreizschenkel in Spreizposition bewegbar ist.

## Claims

1. Franking machine with a franking head (2) fixed to the end of a machine main shaft (1) and in which are adjustably mounted franking value index wheels, which are in driving connection with an engagement tooth system (28) of racks (4, 4') guided in the machine main shaft (1) and which, in addition to the engagement tooth system (28), has a driving tooth system (29) and a retaining tooth system (31), whereby at least one electromagnet (16, 17) engages in each case one adjusting ram (5, 6) with the driving tooth system (29) of a rack (4, 4') and on the driving tooth system (29) of each rack (4, 4') is provided a pawl (44, 44', 45, 45') preventing the rearward movement of the rack and on the retaining tooth system (31) of the rack (4, 4') there is at least one retaining pawl (19, 20) additionally securing the adjustment position, characterized in that the retaining pawls (19, 20) can be engaged and disengaged with respect to the retaining tooth system (31), a sensor (80) indicating to the franking machine control unit the position of the retaining pawls (19, 20).

2. Franking machine according to claim 1, characterized in that the machine has a pair of retaining pawls (19, 20) embracing the machine main shaft (1) and which during the franking movement of the latter is kept engaged with the retaining tooth system (31) by a control wheel (49) and in that the retaining pawls (19, 20) can be pivoted by an electromagnet (26) counter to the tension of a spring (65) in the set position of the machine main shaft (1).

3. Franking machine according to claim 2, characterized in that the retaining pawls (19, 20) are connected in articulated manner by in each case one arm (68, 69) to a multi-arm release lever (22), the pull armature (74) of the electromagnet (26) being fixed to one lever arm (72) of the release lever (22).

4. Franking machine according to claim 3, characterized in that the pull armature (74) of the electromagnet (26) is connected with a hinged armature plate (73) provided on the lever arm (72) of the release lever (22).

5. Franking machine according to claim 3 or 4, characterized in that the release lever (22) has a signal arm (84), in whose pivoting range is provided a position sensor (80).

6. Franking machine according to one of the claims 1 to 5, characterized in that the movement of the at least one retaining pawl (19, 20) is controlled synchronously with the movement of the adjusting rams (5, 6).

7. Franking machine according to one of the claims 1 to 6, characterized in that for the movement of the at least one retaining pawl (19, 20), the sensor (80) indicates the zero-position of the racks (4, 4') to the franking machine control unit, after all pawls (44, 44', 45, 45') have been moved out of engagement with the driving tooth system (29) by a release mechanism (41, 42, 32, 16, 17).

8. Franking machine according to claim 1 or 7, characterized in that a release mechanism is provided for moving all pawls (44, 44' , 45, 45') out of engagement with the driving tooth system, which is provided with a bow-shaped member (32) connecting in articulated manner two of the adjusting rams (5, 6), so that through the simultaneous power supply to the electromagnets (16, 17) of said adjusting rams (5, 6), said member (32) can be engaged with spreading elements (41, 42) arranged between the pawls.

9. Franking machine according to claim 8, characterized in that the spreading elements.are formed by two spreading legs (41, 42) which are pivotably mounted in scissor-like manner about a joint bolt (40) fixed to the machine main shaft (1), a spreading member (37) fixed to the bow-shaped member (32) being movable into the spread-out position between a pair of spreading legs (38, 39).

## Revendications

1. Machine à affranchir comportant une tête d'affranchissement (2) fixée à l'extrémité d'un arbre principal (1) de la machine, tête dans laquelle sont montées, de façon à pouvoir être réglées en position, des roues imprimantes (3) des valeurs, roues qui se trouvent en liaison d'entraînement, avec une denture d'engrènement (28) de crémaillères (4, 4') guidées dans l'arbre principal (1) de la machine, crémaillères qui présentent, en plus de la denture d'engrènement (28), une denture d'entraînement (29), et une denture de blocage (31), tandis que chacun des coulisseaux de positionnement (5, 6) peut se déplacer, au moyen d'un électro-aimant (16, 17), en prise avec la denture d'entraînement (29) d'une crémaillère (4, 4'), et tandis qu'un cliquet de retenue (44, 44', 45, 45') empêchant le mouvement de retour en arrière de la crémaillère est prévu sur la denture d'entraînement (29) de chaque crémaillère (4, 4'), et qu'au moins un cliquet de blocage (19, 20), assurant en plus la position de réglage, est prévu sur la denture de blocage (31) de la crémaillère (4, 4'), caractérisée en ce qu'en position de réglage de l'arbre principal (1) de la machine, le ou les cliquets de blocage (19, 20) peut ou peuvent se déplacer en s'engrènant ou se désengrènant avec la denture de blocage (31), tandis qu'un détecteur (80) signale la position du ou des cliquets de blocage (19, 20) à une unité de commande de la machine à affranchir.

2. Machine à affranchir suivant la revendication 1, caractérisée en ce que la machine présente un couple de cliquets de blocage (19, 20) engrènant autour de l'arbre principal (1) de la machine, couple qui, pendant le mouvement de l'arbre principal de la machine en vue de l'affranchissement, est maintenu en prise avec la denture de blocage (31) au moyen d'une roue de commande (49) et en ce que les cliquets de blocage (19, 20), en position de réglage en position de l'arbre principal (1) de la machine, peuvent basculer au moyen d'un électro-aimant (26), en s'opposant à la force d'un ressort (65).

3. Machine à affranchir suivant la revendication 2, caractérisée en ce que les cliquets de blocage (19, 20) sont chacun reliés, en formant une articulation, par l'intermédiaire d'un bras (68, 69), avec un levier de déclenchement (22) à plusieurs bras, tandis qu'un barreau d'induit (74), fonctionnant en traction, de l'électro-aimant (26) est fixé à un bras de levier (72) du levier de déclenchement (22).

4. Machine à affranchir suivant la revendication 3, caractérisée en ce que le barreau d'induit (74) de l'électro-aimant (26) est relié avec une plaque (73) formant clapet d'ancrage prévue sur le bras de levier (72) du levier de déclenchement (22).

5. Machine à affranchir suivant la revendication 3 ou la revendication 4, caractérisée en ce que le levier de déclenchement (22) présente un bras de signalisation (84), dans la zone de basculement duquel est prévu un détecteur de position (80).

6. Machine à affranchir suivant l'une quelconque des revendications 1 à 5, caractérisée en ce que le mouvement d'au moins un des cliquets de blocage (19, 20) est commandé d'une façon synchrone avec le mouvement des coulisseaux de positionnement (5, 6).

7. Machine à affranchir suivant l'une quelconque des revendications 1 à 6, caractérisée en ce que le détecteur (80) pour le mouvement d'au moins l'un des cliquets de blocage (19, 20) signale la position zéro des crémaillères (4, 4') à une unité de commande de la machine à affranchir, après que tous les cliquets de retenue (44, 44', 45, 45') ont été désen- grènés d'avec la denture d'entraînement (29), au moyen d'un mécanisme de libération (41, 42, 32, 16, 17).

8. Machine à affranchir suivant la revendication 3 ou la revendication 7, caractérisée par un mécanisme de libération pour le mouvement de désengrè- nement de tous les cliquets de retenue (44, 44', 45, 45') d'avec la denture d'entraînement, mécanisme qui présente un élément formant étrier (32), reliant, en formant articulation, deux des coulisseaux de positionnement (5, 6), de telle façon que celui-ci peut être mis en prise, au moyen d'un envoi de courant simultané vers les électro-aimants (16, 17) de ces coulisseaux de positionnement (5, 6), avec des éléments à écartement (41, 42) disposées entre les cliquets de retenue.

9. Machine à affranchir suivant la revendication 8, caractérisée en ce que les éléments d'écartement sont formés de deux branches à écartement (41, 42), qui sont montées, à la manière de ciseaux, basculant autour d'un axe d'articulation (40) fixé sur l'arbre principal (1) de la machine, un organe d'écartement (37) fixé au corps d'étrier (32) pouvant être déplacé en position d'écartement entre un couple de branches (38, 39) des branches à écartement (41, 42).
